# FASCICULE DE BREVET EUROPEEN

(11) **EP 1 972 798 B1**
(45) Date de publication et mention de la délivrance du brevet: **09.12.2009**
(21) Numéro de dépôt: 08102832.6
(22) Date de dépôt: 20.03.2008
(51) Int. Cl.: F15B 13/043, F15B 20/00

(54) **Dispositif de commande de position d'un actionneur par une servo-valve à mémoire de position en cas de panne**
Vorrichtung zur Positionssteuerung eines Stellglieds über ein Servoventil mit Positionsspeicher im Fall einer Panne
Device for controlling the position of an actuator by a servo-valve with position memory in the event of a breakdown

(30) Priorité: 21.03.2007 FR 0753960
(43) Date de publication de la demande: 24.09.2008
(73) Titulaire: SNECMA, 75015 Paris (FR)
(72) Inventeur: Marly, Pascal, 77000, Melun (FR)
(74) Mandataire: Joly, Jean-Jacques

(56) Documents cités:
- FR-A- 2 818 331
- GB-A- 1 532 725
- US-A- 3 922 955
- US-A1- 2007 023 093

## Description

### Arrière-plan de l'invention

L'invention concerne la commande de position d'un actionneur au moyen d'une servo-valve à commande électrique.

Un domaine particulier d'application de l'invention est celui de la commande de position d'actionneurs utilisés dans des moteurs aéronautiques, notamment pour le dosage de carburant ou pour le réglage d'aubes de distributeurs à angle de calage variable ou de volets de tuyères dans des moteurs à turbines à gaz.

Pour de telles applications, il est demandé de "geler" la position d'un organe commandé en cas de défaillance électrique au niveau de la commande de la servo-valve, pour assurer un fonctionnement de sécurité et pouvoir retrouver la position occupée avant la panne lorsque celle-ci a pu être corrigée.

Des servo-valves dites à mémoire de position en cas de panne (ou "fail freeze") sont bien connues. On pourra en particulier se référer au document FR 2 818 331. Dans ce document, la servo-valve comprend un distributeur qui, en cas de panne de commande électrique vient dans une position dans laquelle des orifices d'utilisation du distributeur reliés à des chambres de commande de l'actionneur sont obturés. Une dérive de la position "gelée" de l'actionneur est difficilement évitable en raison des fuites du fluide hydraulique contenu dans les chambres de commande.

### Objet et résumé de l'invention

L'invention a pour but de proposer un dispositif à actionneur commandé par servo-valve commandée électriquement dans lequel la position de l'actionneur peut être gelée en cas de panne électrique sans risque substantiel de dérive.

Ce but est atteint grâce à un dispositif comportant :
- une servo-valve à commande électrique comprenant un distributeur hydraulique ayant au moins un orifice d'alimentation haute pression, au moins un orifice d'échappement à basse pression, et au moins deux orifices d'utilisation, chaque orifice d'utilisation pouvant être relié à la haute pression ou à la basse pression en fonction de la position commandée d'un tiroir du distributeur hydraulique, et
- un actionneur comprenant un tiroir portant au moins deux paliers et pouvant coulisser dans un cylindre, l'actionneur ayant deux chambres de commande reliées à des orifices d'utilisation respectifs du distributeur de la servo-valve et situées chacune d'un côté d'un palier respectif et une chambre intermédiaire reliée à la haute ou basse pression et située entre les autres côtés des paliers,
- le tiroir du distributeur hydraulique étant amené, en cas de panne de commande électrique, dans une position de sécurité dans laquelle il provoque l'immobilisation du tiroir de l'actionneur sensiblement dans sa position à l'instant de la panne,
   dispositif dans lequel :
- dans la position de sécurité du tiroir du distributeur hydraulique, les chambres de commande de l'actionneur sont amenées par leur liaison avec les orifices d'utilisation du distributeur à une même pression basse ou haute opposée à celle régnant dans la chambre intermédiaire de sorte que chaque palier du tiroir de l'actionneur est alors soumis à la haute pression sur un côté et à la basse pression sur l'autre côté, et
- l'étanchéité entre chacun desdits paliers du tiroir de l'actionneur et le cylindre de celui-ci est assurée par un joint dynamique produisant un effort de frottement entre palier et cylindre fonction de la différence entre les pressions exercées des deux côtés du palier.

Avantageusement, la chambre intermédiaire de l'actionneur est reliée à la haute pression et, dans sa position de sécurité, le tiroir du distributeur met en relation les orifices d'utilisation du distributeur avec la basse pression.

Ainsi, la position figée du tiroir de l'actionneur n'est pas influencée par des fuites. De faibles fuites des joints ne changent pas la valeur du différentiel de pression qui s'applique sur les joints dynamiques et donc l'effort de frottement qui «gèle» la position du tiroir de l'actionneur.

L'invention est notamment applicable à un dispositif de commande de débit de carburant dans un moteur aéronautique, l'actionneur formant doseur de carburant avec une chambre intermédiaire reliée à une source de carburant haute pression et ayant un orifice de sortie dont la section de passage est fonction de la position du tiroir de l'actionneur.

Dans une telle application, les joints dynamiques offrent aussi l'avantage d'éviter des fuites du débit de carburant dosé.

### Brève description des dessins

L'invention sera mieux comprise à la lecture de la description faite ci-après, à titre indicatif mais non limitatif, en référence aux dessins annexés sur lesquels :
- la figure 1 illustre schématiquement un dispositif à servo-valve et actionneur selon un mode de réalisation de l'invention ;
- les figures 2A et 2B sont des vues de détail en coupe à échelle agrandie d'un type de joint dynamique utilisable pour assurer l'étanchéité entre tiroir et cylindre de l'actionneur de la figure 1,
- la figure 3 montre une relation entre l'intensité d'un courant électrique de commande de la servo-valve et différents points de fonctionnement ; et
- les figures 4A à 4F sont des vues montrant très schématiquement des configurations d'un distributeur hydraulique de la servo-valve de la figure 1 pour différents points de fonctionnement de la figure 3.

### Description détaillée de modes de réalisation

Un mode de réalisation de l'invention sera décrit en référence aux figures 1 à 3 et 4A-4F dans le cadre de l'application au dosage (commande de débit) de carburant pour un circuit d'injection de carburant de moteur aéronautique.

La figure 1 montre schématiquement un dispositif à servo-valve 10 commandant un actionneur 50 formant doseur de carburant.

La servo-valve 10 est à commande électrique et comporte un organe moteur électrique, par exemple un moteur couple électrique 12, un distributeur hydraulique 20 et des éléments hydro-mécaniques associés (potentiomètre hydraulique et contre-réaction mécanique) qui forment l'organe de pilotage 14 du distributeur 20.

Le distributeur hydraulique 20, dont un mode particulier de réalisation est décrit plus loin, comporte un tiroir mobile en translation linéaire dans un cylindre. Le distributeur 20 comprend des orifices reliés à une double alimentation haute pression (HP) et à un échappement (ou retour bâche basse pression BP), des sorties d'utilisation U1, U2 reliées au doseur 50 et des entrées de pilotage P1, P2 débouchant dans des chambres de pilotage situées aux extrémités du distributeur 20. Les entrées de pilotage P1, P2 sont reliées à l'organe de pilotage 14, les pressions appliquées par celui-ci sur les entrées P1, P2 agissant en opposition l'une de l'autre pour commander le déplacement du tiroir du distributeur. Le fluide hydraulique utilisé peut être le carburant.

Le doseur de carburant 50 comprend un tiroir 52 portant deux paliers 54, 56 et pouvant coulisser dans un cylindre 60. Les paliers 54, 56 partagent le volume interne du cylindre 60 en deux chambres de commande 62, 64 situées aux extrémités du cylindre 60 et en une chambre intermédiaire 66, entre les paliers 54, 56. Les chambres de commande 62, 64 sont reliées par des lignes de commande aux sorties d'utilisation U1, U2.

La chambre intermédiaire 66 est reliée par un orifice d'alimentation 66a à l'alimentation haute pression HP (source d'alimentation en carburant à haute pression) et par un orifice d'utilisation 66b à une conduite d'injection de carburant. Le degré d'obturation de l'orifice d'utilisation 66b par le palier 56 détermine le débit dosé.

Un ensemble servo-valve/doseur de carburant tel que décrit ci-avant est connu en soi.

En cas de panne d'excitation électrique de la servo-valve, le tiroir du distributeur hydraulique vient dans une position dans laquelle une même pression, en l'espèce la basse pression, est disponible sur les sorties d'utilisation U1 et U2. Chaque palier 54, 56 du doseur 50 est alors soumis, d'un côté à la basse pression et, de l'autre côté, à la haute pression.

L'étanchéité entre les paliers 54, 56 et le cylindre 60 est réalisée au moyen de joints dynamiques produisant un effort de frottement entre palier et cylindre fonction de la différence entre les pressions exercées sur les deux côtés de chacun des paliers. Ainsi, en cas de panne d'excitation électrique de la servo-valve, cette différence de pression est maximale (différence entre HP et BP), donc l'effort de frottement est également maximal. La position du tiroir 52 au moment de la panne peut donc être conservée sans risque de dérive substantielle, de sorte que le débit de carburant est figé à sa valeur à l'instant de la panne.

Les figures 2A et 2B montrent de façon plus détaillée un mode de réalisation d'un tel joint dynamique 70. De façon en soi connue, celui-ci comprend un joint torique 72 logé dans une gorge 74 formée dans la paroi interne du cylindre 60, et une bague 76 logée au moins en partie dans la gorge 74, en appui sur le joint 72. Le joint 72 est en un élastomère, par exemple en Viton^{®}. La figure 2A montre le joint 70 lorsque les pressions appliquées des deux côtés de celui-ci sont égales ou peu différentes. Sous l'effet une différence de pression élevée entre les deux côtés du joint 70 (figure 2B), le joint se déforme et exerce sur la bague 76 un effort tendant à accroître l'effort exercé sur le palier adjacent (par exemple le palier 54). La bague 76 est de préférence en un matériau à faible coefficient de friction, par exemple en polytétrafluoroéthylène (PTFE). Bien entendu, en variante, la gorge de logement du joint pourrait être formée dans le palier.

L'utilisation des joints dynamiques permet aussi d'améliorer l'étanchéité entre les paliers 54, 56 et le cylindre 60 en fonctionnement normal du doseur, en diminuant les exigences de tolérances sur les dimensions.

Un exemple de variation du débit de carburant dosé en fonction de l'intensité d'un courant d'excitation de l'organe moteur électrique 12 est montré sur la figure 3.

Les points de fonctionnement A, B, C, D, E et F correspondent respectivement au débit maximum (A), au régime stationnaire (B), aux limites d'une plage (C-D) de débit minimum et aux limites (A-B) de la plage de "gel" de position ("fail freeze"), lorsque l'intensité du courant d'excitation devient trop faible ou nulle.

Les figures 4A à 4F montrent les positions du tiroir 22 du distributeur hydraulique par rapport au cylindre 40 de ce même distributeur 20 pour les différents points de fonctionnement A à F, respectivement, positions commandées par l'organe de pilotage 14 sous l'action de l'organe moteur électrique 12.

Dans la position A, le tiroir 22 se trouve à une première extrémité de sa course dans le cylindre 40, la différence positive entre les pressions régnant dans les chambres de pilotage 31, 32 aux extrémités du cylindre étant maximale. Les chambres de pilotage 31, 32 sont délimitées par les extrémités du cylindre 40 et des paliers respectifs 23, 24 portés par le tiroir 22. La sortie d'utilisation U2 (qui comprend ici deux perçages distincts formés dans la paroi du cylindre 40) est en communication avec la basse pression BP via une chambre BP 33 qui est située entre le palier 23 et un palier 25 et dans laquelle s'ouvre l'orifice d'échappement. La sortie d'utilisation U1 est en communication avec la haute pression HP via la chambre de pilotage 31.

Dans la position B, le tiroir 22 obture la sortie d'utilisation U1 par le palier 23 et les deux perçages formant la sortie d'utilisation U2 par le palier 25 et un palier 26.

Dans les positions C et D, le tiroir 22 met en communication la sortie d'utilisation U2 avec la haute pression via une chambre HP 35 située entre les paliers 24 et 26 tandis que la sortie d'utilisation 31 s'ouvre dans la chambre BP 33.

Dans les positions E et F, le tiroir 22 met en communication la chambre BP 33 avec la sortie d'utilisation U1 et avec la sortie d'utilisation U2 via un passage 29 formé dans le tiroir 22 et reliant la chambre BP 33 à une chambre 34 située entre les paliers 25 et 26. Dans la position F, le tiroir 22 se trouve à l'autre extrémité de sa course dans le cylindre 40.

Bien entendu, le profil de fonctionnement de la figure 3 et l'agencement interne du distributeur de la servo-valve décrits ci-avant sont donnés simplement à titre d'exemple, d'autres formes étant possibles dès lors qu'en cas de panne d'excitation électrique de la servo-valve 10 le tiroir du distributeur hydraulique 20 vient dans une position de sécurité dans laquelle, dans le cas présent, les sorties d'utilisation U1 et U2 sont toutes deux à la basse pression pour assurer le "gel" de la position du doseur 50.

L'invention est bien entendu applicable à des actionneurs hydrauliques autres que des doseurs de carburant pour moteurs aéronautiques, dès lors que la position de l'actionneur peut être "gelée" par application dans deux chambres de commande de celui-ci d'une pression (BP ou HP) opposée à celle régnant dans une chambre intermédiaire avec étanchéité par joints dynamiques entre la chambre intermédiaire et chacune des chambres de commande.

## Revendications

1. Dispositif de commande de position d'un actionneur comportant :
- une servo-valve (10) à commande électrique comprenant un distributeur hydraulique (20) ayant au moins un orifice d'alimentation haute pression (HP), au moins un orifice d'échappement à basse pression (BP), et au moins deux orifices d'utilisation (U1, U2), chaque orifice d'utilisation pouvant être relié à la haute pression ou à la basse pression en fonction de la position commandée d'un tiroir du distributeur hydraulique, et
- un actionneur (50) comprenant un tiroir (52) portant au moins deux paliers (54, 56) et pouvant coulisser dans un cylindre (60), l'actionneur ayant deux chambres de commande (62, 64) reliées à des orifices d'utilisation respectifs (U1, U2) du distributeur de la servo-valve et situées chacune d'un côté d'un palier respectif et une chambre intermédiaire (66) reliée à la haute ou basse pression et située entre les autres côtés des paliers,
- le tiroir (22) du distributeur hydraulique étant amené, en cas de panne de commande électrique, dans une position de sécurité dans laquelle il provoque l'immobilisation du tiroir de l'actionneur sensiblement dans sa position à l'instant de la panne,
**caractérisé en ce que :**
- dans la position de sécurité du tiroir (22) du distributeur hydraulique, les chambres de commande (62, 64) de l'actionneur sont amenées par leur liaison avec les orifices d'utilisation (U1, U2) du distributeur à une même pression basse ou haute opposée à celle régnant dans la chambre intermédiaire (66) de sorte que chaque palier (54, 56) du tiroir de l'actionneur est alors soumis à la haute pression sur un côté et à la basse pression sur l'autre côté, et
- l'étanchéité entre chacun desdits paliers (54, 56) du tiroir de l'actionneur et le cylindre (60) de celui-ci est assurée par un joint dynamique (70) produisant un effort de frottement entre palier et cylindre fonction de la différence entre les pressions exercées des deux côtés du palier.

2. Dispositif selon la revendication 1, **caractérisé en ce que** la chambre intermédiaire (66) de l'actionneur est reliée à la haute pression (HP) et, dans sa position de sécurité, le tiroir du distributeur (20) met en relation les orifices d'utilisation (U1, U2) du distributeur avec la basse pression (BP).

3. Dispositif de commande de débit de carburant dans un moteur aéronautique, comprenant un dispositif de commande de position selon l'une quelconque des revendications 1 et 2 dans lequel l'actionneur (50) forme doseur de carburant, la chambre intermédiaire (66) étant reliée à une source de carburant haute pression et ayant un orifice de sortie dont la section de passage est fonction de la position du tiroir de l'actionneur.

4. Moteur aéronautique comprenant un dispositif de commande selon l'une quelconque des revendications 1 à 3.

## Claims

1. Actuator position control device comprising:
- an electrically controlled servo-valve (10) comprising a hydraulic distributor (20) having at least one high pressure (HP) supply hole, at least one low pressure (LP) outlet and at least two use holes (U1, U2), each use hole being connectable to high pressure or low pressure, depending on the controlled position of a slide of the hydraulic distributor and
- an actuator (50) comprising a slide (52) carrying at least two stages (54, 56) and being capable of sliding in a cylinder (60), the actuator having two control chambers (62, 64) connected to respective use holes (U1, U2) of the servo-valve distributor and each situated on one side of a respective stage and an intermediate chamber (66) connected to high or low pressure and situated between the other sides of the stages,
- the hydraulic distributor slide (22) being taken, in the event of electrical control failure, to a safety position in which it causes the immobilization of the actuator slide substantially in its position at the moment of the failure, wherein
- in the safety position of the hydraulic distributor slide (22), the actuator control chambers (62, 64) are taken, via their connection with the distributor use holes (U1, U2), to the same low or high pressure opposed to that applying in the intermediate chamber (66) so that each actuator slide stage (54, 56) is then subjected to high pressure on one side and to low pressure on the other side, and
- sealing between each of the said stages (54, 56) of the actuator slide and the actuator cylinder (60) is carried out by a dynamic seal (70) producing a frictional force between stage and cylinder, depending on the difference between the pressures exerted on the two sides of the stage.

2. Device according to claim 1, wherein the actuator intermediate chamber (66) is connected to high pressure (HP) and, in its safety position, the distributor (20) slide connects the distributor use holes (U1, U2) to low pressure (LP).

3. Fuel flow control device in an aeronautical engine, comprising a position control device according to claim 1, in which the actuator (50) forms a fuel metering unit, the intermediate chamber (66) being connected to a high pressure fuel source and having an outlet hole, of which the cross section of flow is a function of the actuator slide valve position.

4. Aeronautical engine comprising a control device according to any of claims 1 to 3.

## Patentansprüche

1. Vorrichtung zum Steuern der Position eines Stellantriebs, umfassend:
- ein Servoventil (10) mit elektrischer Steuerung, das einen Hydraulikverteiler (20) aufweist, der mindestens eine Hochdruckspeiseöffnung (HP), mindestens eine Niederdruckablaßöffnung (BP) und mindestens zwei Nutzungsöffnungen (U1, U2) aufweist, wobei jede Nutzungsöffnung mit dem Hochdruck oder dem Niederdruck in Abhängigkeit von der gesteuerten Position eines Schiebers des Hydraulikverteilers verbunden werden kann, und
- einen Stellantrieb (50), der einen Schieber (52) aufweist, der mindestens zwei Lager (54, 56) trägt und in einem Zylinder (60) gleiten kann, wobei der Stellantrieb zwei Steuerkammern (62, 64) hat, die an jeweilige Nutzungsöffnungen (U1, U2) des Verteilers des Servoventils angeschlossen sind und sich jede auf einer Seite eines jeweiligen Lagers befinden, und eine Zwischenkammer (66), die an den Hochdruck oder an den Niederdruck angeschlossen ist und sich zwischen den anderen Seiten der Lager befindet,
- wobei der Schieber (22) des Hydraulikverteilers bei einem Stromausfall in eine Sicherheitsposition gebracht wird, in der er das Stillstellen des Schiebers des Steuerantriebs im wesentlichen in seiner Position im Augenblick des Ausfalls bewirkt,
**dadurch gekennzeichnet, daß:**
- die Steuerkammern (62, 64) des hydraulischen Stellantriebs in der Sicherheitsposition des Schiebers (22) des Hydraulikverteilers durch ihre Verbindung mit den Nutzungsöffnungen (U1, U2) des Verteilers auf einen gleichen Niederdruck oder Hochdruck gebracht werden, der demjenigen entgegengesetzt ist, der in der Zwischenkammer (66) herrscht, so daß jedes Lager (54, 56) des Schiebers des Stellantriebs daher dem Hochdruck auf einer Seite und dem Niederdruck auf der anderen Seite unterworfen ist, und
- die Abdichtung jedes der Lager (54, 56) des Schiebers des Stellantriebs und der Zylinder (60) dieses von einer dynamischen Dichtung (70) sichergestellt wird, die eine Reibungskraft zwischen Lager und Zylinder erzeugt, die von dem Unterschied zwischen den Drücken, die auf die beiden Seiten des Lagers ausgeübt werden, abhängt.

2. Vorrichtung nach Anspruch 1, **dadurch gekennzeichnet, daß** die Zwischenkammer (66) des Stellantriebs mit dem Hochdruck (HP) verbunden ist und der Schieber des Verteilers (20) in seiner Sicherheitsposition die Nutzungsöffnungen (U1, U2) des Verteilers mit dem Niederdruck (BP) in Verbindung bringt.

3. Vorrichtung zum Steuern eines Kraftstoffdurchsatzes in einem Luftfahrtmotor, die eine Positionssteuervorrichtung nach einem der Ansprüche 1 und 2 aufweist, bei der der Stellantrieb (50) einen Kraftstoffdosierer bildet, wobei die Zwischenkammer (66) mit einer Hochdruckkraftstoffquelle verbunden ist und eine Ausgangsöffnung hat, deren Durchgangsquerschnitt von der Position des Schiebers des Stellantriebs abhängt.

4. Luftfahrtmotor, der eine Steuervorrichtung nach einem der Ansprüche 1 bis 3 aufweist.
